# EUROPÄISCHE PATENTSCHRIFT

(11) **EP 3 556 921 B1**
(45) Veröffentlichungstag und Bekanntmachung des Hinweises auf die Patenterteilung: **01.09.2021**
(21) Anmeldenummer: 18167511.7
(22) Anmeldetag: 16.04.2018
(51) Int. Cl.: D04B 1/10, D04B 1/12, D04B 7/24, D04B 15/36

(54) **FLACHSTRICKMASCHINE UND VERFAHREN ZUR HERSTELLUNG EINES FILIGRANGESTRICKS**
FLAT KNITTING MACHINE AND METHOD FOR PRODUCING A FILIGRANE KNIT
MACHINE À TRICOTER RECTILIGNE ET PROCÉDÉ DE FABRICATION D'UN TRICOT À MOTIFS FILIGRANES

(43) Veröffentlichungstag der Anmeldung: 23.10.2019
(73) Patentinhaber: KARL MAYER STOLL R&D GmbH, 63179 Obertshausen (DE)
(72) Erfinder: MAYER, Stefan, 72147 Nehren (DE)
(74) Vertreter: Kohler Schmid Möbus Patentanwälte

(56) Entgegenhaltungen:
- EP-A1- 2 025 785
- EP-B1- 2 671 989
- DE-A1-102008 006 502
- JP-A- H0 874 146
- JP-A- H07 324 259
- JP-Y1- S5 248 215

## Beschreibung

Es ist bereits seit längerem möglich, so genannte Filigrangestricke mit Durchbruchmustern auf Stickmaschinen herzustellen. Bei einem ersten Verfahren zur Herstellung solcher Gestricke werden Maschen oder Maschengruppen so umgehängt, dass Öffnungen in vorbestimmten Bereichen des Gestricks entstehen. Durch die für die Umhängevorgänge notwendigen Leerhübe des Schlittens einer Flachstrickmaschine ist dieses Verfahren jedoch wenig rationell. Außerdem verliert das Gestrick durch die Umhängevorgänge an Stabilität.

Es wurde daher bereits in der DE 23 63 161 A1 vorgeschlagen, Durchbruchmustereffekte dadurch zu erzeugen, dass ein dünner Bindefaden zusammen mit einem dickeren Musterfaden derart verarbeitet wird, dass einzelne Maschen oder Maschengruppen nur mit dem dünnen Bindefaden gebildet werden.

Zur Herstellung solcher Filigrangestricke waren bisher Strickschlösser mit einem vorlaufenden und einem nachlaufenden Stricksystem erforderlich, wie in der EP 2 671 989 B1 beschrieben. Mit dem vorlaufenden Stricksystem wird ein relativ dünner Bindefaden als Fang in einzelne Nadeln eingelegt. Die auf diesen Nadeln vorhandenen Maschen werden jedoch nicht abgeschlagen. Sie blieben auf der Zunge der Nadeln liegen, bevor im jeweils nachlaufendem Stricksytem der Musterfaden in ausgewählte Nadeln eingelegt wird. Anschließend werden die Nadeln kuliert, wodurch die Nadeln, in die entweder nur der Bindefaden oder beide Fäden eingelegt wurden, Maschen ausbilden.

Die EP 2 025 785 A1 betrifft eine Flachstrickmaschine zur Ermöglichung einer Kettfadeneinlage in bestimmte Gestrickbereiche mit einer Kettfadenbarre, wobei die Randnadeln von Bereichen, in die ein Kettfaden eingelegt werden soll, früher abgezogen werden als die dazwischenliegenden Nadeln, damit sich ein flacherer Winkel des Kettfadens zwischen den Randnadeln ergibt, was die Kettfadeneinlage in die dazwischenliegenden Nadeln erleichtert.

Aus der JP H07 324259 A sind ein Verfahren und ein Strickschloss zur Verbindung von Intarsiabereichen eines Gestricks bekannt. Die letzte Nadel eines gerade gebildeten Intarsia-Bereichs wird länger in einem ausgetriebenen Zustand gehalten, damit diese Nadel vom Faden des nächsten Intarsia-Bereichs umschlungen werden kann.

Die JP 52-8215 beschreibt ein Schloss für eine Handstrickmaschine zur Herstellung eines Filigrangestricks. Die unterschiedlichen Fäden werden durch übereinander angeordnete Fadenführer zugeführt. Die Nadeln des vorderen Nadelbetts erhalten den Binde- und den Musterfaden, während die Nadeln des hinteren Nadelbetts nur den Bindefaden erhalten. Dazu werden die Nadeln der beiden Nadelbetten unterschiedlich weit ausgetrieben.

Der vorliegenden Erfindung liegt die Aufgabe zugrunde, eine Flachstrickmaschine derart weiterzubilden, dass auch die Herstellung von Filigrangestricken mit nur einem Strickschloss möglich ist. Die Aufgabe wird gelöst durch eine Flachstrickmaschine mit den Merkmalen des Anspruchs 1.

Durch das Vorsehen von zwei räumlich voneinander beabstandeten Auswahlstellen im Strickschloss sowie das Vorsehen von unterschiedlichen Abzugskurven für die ausgewählten ersten und zweiten Nadeln, ist es möglich, die ersten und zweiten Nadeln in unterschiedliche Abzugskurven zu leiten. Welche der Abzugskurven gewählt wird, bestimmt, ob in eine Nadel sowohl ein Bindefaden als auch ein Musterfaden oder nur ein Bindefaden eingelegt werden kann. Die Bindefäden und Musterfäden werden dabei von unterschiedlichen Fadenführern zugeführt, die nacheinander angeordnet sind und somit auch an unterschiedlichen Stellen des Strickschlosses einen Faden in die Nadeln einlegen. Damit ist es möglich, mit einem einzigen Strickschloss ein Filigrangestrick bzw. ein anderes Gestrick wie beispielsweise ein Futtergestrick oder ein Gestrick mit Plattiermuster herzustellen. Ein Durchbruchsmuster oder Filigrangestrick ergibt sich dann, wenn der Bindefaden sehr viel dünner ist als der Musterfaden.

Das Filigran-Strickschloss kann vorzugsweise ein verstellbares Schlossteil aufweisen, mit dem die ersten Nadeln in die erste Abzugskurve und die zweiten Nadeln in die zweite Abzugskurve leitbar sind. Dabei kann das verstellbare Schlossteil vorzugsweise ein Drückerschlossteil sein. Mit einem solchen Schlossteil ist es möglich, die Nadeln unterschiedlich tief in das Strickschloss hineinzudrücken, sodass ein an der Nadel vorgesehener Nadelfuß in unterschiedliche Schlosskurven, die sich in unterschiedlichen Tiefen des Schlosses befinden, einzuführen.

Bevorzugt kann die erste Abzugskurve dabei die ersten Nadeln länger in einer Fadeneinlagehöhe halten, als die in der zweiten Abzugskurve geführten zweiten Nadeln. Durch das längere Halten in der Fadeneinlagehöhe kann sowohl der Fadenführer mit dem mindestens einen Bindefaden als auch der nachlaufende Fadenführer mit dem mindestens einen Musterfaden einen Faden in die ersten Nadeln einlegen. Die zweiten Nadeln können dagegen bereits vor Erreichens des Fadenführers mit dem oder den Musterfäden abgezogen werden.

Weitere Vorteile ergeben sich, wenn ein Begrenzungsschlossteil vorgesehen ist und die erste Abzugskurve oberhalb des Begrenzungsschlossteils und die zweite Abzugskurve unterhalb des Begrenzungsschlossteils verläuft. Das Begrenzungsschlossteil bildet somit sowohl eine Begrenzung der ersten Abzugskurve als auch eine Begrenzung der zweiten Abzugskurve.

Die erste und zweite Abzugskurve können dabei auch abschnittsweise identisch verlaufen. Bei der Rückzugsbewegung von der maximalen Austriebsposition bis zur Fadeneinlagehöhe ist keine Trennung der beiden Abzugskurven erforderlich. Auch das vollständige Zurückziehen der Nadel zum Abschlagen der alten Maschen kann in gleicher Weise für die ersten und zweiten Nadeln erfolgen. Auch in diesem Abschnitt können sich daher die beiden Abzugskurven überlagern.

Die Vielfalt der herstellbaren Muster des Gestricks lässt sich noch dadurch erhöhen, dass mehr als zwei Fadenführer zur Zuführung des mindestens einen Bindefadens und des mindestens einen Musterfadens vorgesehen sein können. Durch ein entsprechend längeres Halten der Nadeln in Fadeneinlegehöhe können somit auch mehr als zwei Fäden in die ausgewählten ersten Nadeln eingelegt werden. Dabei können die Fadenführer durch einen Schlitten der Flachstrickmaschine angetriebene Fadenführer und/oder autark angetriebene Fadenführer sein.

Weiter ist es selbstverständlich möglich, mehrere Filigran-Strickschlösser an der Flachstrickmaschine vorzusehen. Diese Strickschlösser können dabei sowohl dem vorderen Nadelbett als auch dem hinteren Nadelbett zugeordnet werden.

Die Erfindung betrifft außerdem ein Verfahren zur Herstellung eines Gestricks, insbesondere eines Filigrangestricks auf einer Flachstrickmaschine mit den Merkmalen des Anspruchs 10.

Je nachdem an welcher Auswahlstelle eine Nadel ausgewählt wird, kann sie entweder mit wenigstens einem Binde- und einem Musterfaden eine Masche bilden, oder nur mit wenigstens einem Bindefaden. Auf diese Weise lassen sich beispielsweise Durchbruchmuster erzeugen, wenn der Bindefaden deutlich dünner ist, als der Musterfaden. Binde- und Musterfaden können sich außerdem im Material und in der Farbe unterscheiden. Es ist selbstverständlich jedoch auch möglich, gleiche Fadenstärken und gleiche Materialien für die beiden Fadentypen zu verwenden. Auf diese Weise lassen sich außer Durchbruchgestricken auch Gestricke mit Plattiermustern oder Futtergestricke herstellen. Die nach dem Verfahren erzeugten Muster können sich über die gesamte Breite einer Maschenreihe erstrecken oder auch nur über einen Teil davon. Auf diese Weise lassen sich auch Intarsia-Musterungen im Gestrick erzeugen. Der Einsatz von Intarsia-Fadenführern ist dabei nicht nötig.

Zum Austrieb der Nadeln werden Zwischenschieber eingesetzt, wobei die Zwischenschieber an der ersten Auswahlstelle in eine erste Position gebracht werden, wenn erste Nadeln zur Herstellung von Maschen aus Binde- und Musterfäden ausgewählt werden sollen, und an der zweiten Auswahlstelle in eine zweite Position gebracht werden, wenn zweite Nadeln zur Herstellung von Maschen nur mit dem Bindefaden ausgewählt werden sollen. So wird die Nadelauswahl über Zwischenschieber gesteuert, für die ebenfalls eine oder mehrere Schlosskurven vorgesehen sein können.

Dabei kann mit den Zwischenschiebern in der ersten Position und mit einem Drückerschlossteil die an der ersten Auswahlstelle ausgewählten ersten Nadeln um eine halbe Nadelfußhöhe aus dem Stricksystem herausgedrückt und dadurch in die erste Abzugskurve geleitet werden. In der zweiten Position der Zwischenschieber erfolgt dagegen keine Druckbeaufschlagung der Nadeln durch das Drückerschlossteil, deren Füße dadurch in eine tieferliegende zweite Abzugskurve geleitet werden können.

Weiter können die ersten und zweiten Nadeln in an sich bekannter Weise so weit ausgetrieben werden, dass bereits in den Nadeln befindliche Maschen hinter eine geöffnete Nadelzunge der Nadeln gleiten. Anschließend können in den geöffneten und leeren Nadelhaken Binde- und/oder Musterfäden eingelegt werden.

Die ersten und zweiten Nadeln können anschließend soweit abgezogen werden, dass die durch diese Nadeln zuvor gebildeten Maschen abgeschlagen werden.

Nachfolgend werden ein bevorzugtes Ausführungsbeispiel eines Filigran-Strickschlosses sowie mit diesem Filigran-Strickschloss herstellbare Gestricke mit Bezug auf die Zeichnung näher beschrieben.

Es zeigen:
- Fig. 1: eine schematische Darstellung eines Ausschnitts zweier Maschenreihen eines Filigrangestricks;
- Fig. 2a, 2b: Draufsichten auf ein Filigran-Strickschloss mit Durchgangskurven für erste und zweite ausgewählte Nadeln;
- Fig. 3a - 3c: Ansichten von verschiedenen Gestricken, die mit einem erfindungsgemäßen Verfahren herstellbar sind.

Fig. 1 verdeutlicht die Herstellung einer Maschenreihe eines Gestrickstücks 11, welches nach einem erfindungsgemäßen Verfahren in Filigrantechnik gestrickt wird. Die Maschenreihe in Filigrantechnik schließt sich an eine Maschenreihe eines Grundgestricks G an. Das Grundgestrick kann aus einem Glattgestrick, Rippgestrick oder sonstigem Gestrick bestehen. Der in Filigrantechnik zu strickende Bereich kann an jeder beliebigen Stelle des Gestricks 11 platziert werden. In Fig. 1 sind jeweils nur eine Maschenreihe des Grundgestricks G und eine Maschenreihe des Filigranbereichs dargestellt. Die darauffolgenden Maschenreihen des Filigranbereichs werden in ähnlicher Weise hergestellt wie die gezeigte Maschenreihe.

Der dargestellte Ausschnitt besteht aus sieben Maschen 1 - 7, von denen die Maschen 1, 2, 4, 6 und 7 sowohl aus einem Bindefaden B als auch aus einem Musterfaden M bestehen. Die Maschen 3 und 5 bestehen nur aus dem Bindefaden B. Der Musterfaden M verläuft dabei als Flottfaden über die Schenkel dieser Maschen 3 und 5. Durch wahlweises Stricken von Maschen mit einem Musterfaden M und einem Bindefaden B oder nur mit einem Bindefaden B, lassen sich beliebige Muster in Filigrantechnik herstellen. Durch die Verwendung sowohl eines Bindefadens B als auch eines Musterfadens M lässt sich ein gleichmäßiges, verzugsfreies Gestrick erzeugen, wobei der dünne Bindefaden B eine Art Gerüst, d. h. ein Basisgestrick bildet, welches dem Gestrick die gewünschte Stabilität gibt. Der Musterfaden M, der in der Regel dicker ausgeführt ist, aber auch dünner oder andersfarbig als der Bindefaden B sein kann, bildet die sichtbare Struktur des Gestrickmusters aus.

Das in Fig. 2a und Fig. 2b dargestellte Filigran-Strickschloss 100 ist Teil eines Strickschlosses einer nicht weiter dargestellten Flachstrickmaschine gemäß der Erfindung, das für die Herstellung von Gestrickstücken in Filigrantechnik modifiziert wurde. Das Filigran-Strickschloss 100 unterscheidet sich von einem herkömmlichen Strickschloss dabei durch Modifikationen an einem Strickaustriebsteil 10, einem Strickbegrenzungsteil 20 sowie einem Drückerschlossteil 30. Durch diese Modifikationen sind die Funktionen Maschenübergabe, Maschenübernahme und Fang mit diesem Strickschloss 100 nicht mehr ausführbar. Für diese Funktionen muss ein anderes Strickschloss der Flachstrickmaschine eingesetzt werden.

Das Strickschloss 100 weist zwei nacheinander angeordnete Auswahlstellen A1 und A2 auf, die hier lediglich symbolisch angedeutet sind. Außerdem sind zwei in Strickrichtung SR hintereinander angeordnete Fadenführer FB und FM zur Zufuhr wenigstens eines Bindefadens B und eines Musterfadens M vorgesehen. Die Zufuhr des Bindefadens B erfolgt daher zu einem früheren Zeitpunkt, als die Zufuhr des Musterfadens M. Zur Vereinfachung der Darstellung sind in Fig. 2a und Fig. 2b lediglich Schlosskurven für an den Strickprozessen beteiligte Nadeln SN1, SN2 und von Zwischenschiebern SZ für die Nadelauswahl dargestellt.

Fig. 2a verdeutlicht ein Strickverfahren, bei dem beide Fäden B und M in die Haken der hierfür ausgewählten Nadeln SN1 eingelegt werden. Dazu werden an der Auswahlstelle A1 mittels Zwischenschiebern erste Nadeln SN1 aktiviert, die in das Strickschloss 100 einlaufen und mit dem Strickaustriebsteil 10 auf Maschenhöhe ausgetrieben werden. Die Zwischenschieber SZ sind dazu auf eine Position 2 verschoben worden. Nach dem Austrieb befinden sich die in den Haken der ersten Nadeln SN1 befindlichen Maschen hinter der geöffneten Nadelzunge. Anschließend werden die ersten Nadeln SN1 auf einer ersten Abzugskurve K1 bis zu einer ersten Einlegeposition EB abgezogen, und in dieser Position ein vom Fadenführer FB zugeführter Bindefaden B in die Haken der ersten

Nadeln SN1 eingelegt. Anschließend werden die hier nicht gezeigten Betätigungsfüße der ersten Nadeln SN1 durch die Zwischenschieber SZ und einem modifizierten Drückerschlossteil 30 um die halbe Fußhöhe aus dem System 100 herausgedrückt. Dadurch gelangen die Füße der ersten Nadel SN1 in eine erste Schlosskurve, in der sie bis zum Erreichen einer Einlegeposition EM in der Fadeneinlegeposition gehalten werden. In der Einlegeposition EM wird durch den Fadenführer FM zusätzlich ein Musterfaden M in die Haken der ersten Nadeln SN1 eingelegt. Anschließend werden die ersten Nadeln SN 1 am in Strickrichtung SR nachgeordneten Abzugsteil 40 in die gewünschte Kuliertiefe abgezogen, wobei die alten, sich jeweils hinter der Nadelzunge befindlichen Maschen der Nadeln SN1 abgeschlagen werden.

In Fig. 2b wird beschrieben, wie Maschen nur mit dem Bindefaden B hergestellt werden. Die dazu eingesetzten Nadeln SN2 werden an der Auswahlstelle A2 mittels Zwischenschiebern SZ ausgewählt, wobei die Zwischenschieber SZ auf eine Position 1 eingestellt werden und damit eine Schlosskurve unterhalb des Drückerteils 30 durch das Strickschloss 100 hindurch nehmen. Auch die an der Auswahlstelle A2 ausgewählten zweiten Nadeln SN2 werden mittels des Strickaustriebsteils 10 auf Maschenhöhe ausgetrieben, sodass die in ihren Haken befindlichen Maschen hinter die geöffnete Nadelzunge gleiten. Beim Rückzug der zweiten Nadeln SN2 erreichen diese ebenfalls die Fadeneinlageposition EB, in der der Fadenführer FB einen Bindefaden B in die Haken der zweiten Nadeln SN2 einlegt. Anschließend werden die Nadeln SN2 jedoch auf einer unterhalb des Strickbegrenzungsteils 20 verlaufenden zweiten Abzugskurve K2 sofort weiter abgezogen, sodass der Fadenführer FM keinen Musterfaden M in ihre Haken einlegen kann. Anschließend werden auch die zweiten Nadeln SN2 am Abzugsteil 40 in die gewünschte Kuliertiefe abgezogen und dadurch die alten Maschen auf den zweiten Nadeln SN2 abgeschlagen.

Fig. 3a - Fig. 3c zeigen verschiedene Gestricke, die mit einer erfindungsgemäßen Flachstrickmaschine und einem erfindungsgemäßen Verfahren hergestellt werden können. In den Musterbereichen wird der Bindefaden jeweils über die gesamte Maschenreihe eingestrickt, während der Musterfaden auch nur über Teile der Maschenreihe eingelegt werden kann, wie beispielsweise das Gestrick 12 in Fig. 3a verdeutlicht. Der heller erscheinende Musterfaden wird in einem runden Bereich in jede zweite Nadel eingelegt. In den dazwischenliegenden Nadeln und außerhalb des runden Bereichs strickt dagegen nur der Bindefaden, der hier identisch mit dem Faden des Grundgestricks ist.

In Fig. 3b ist ein Gestrickstück 13 dargestellt, bei dem ein Musterfaden über das komplette Gestrickstück 13 in jede zweite Nadel eingelegt wurde. Zusätzlich wurde in jeder Strickreihe in bestimmten Abständen der Musterfaden über eine bis zwei Nadel/n geflottet, d. h. in diese Nadel/n kein Musterfaden eingelegt. Dadurch ergeben sich die beiden streifenförmigen Musterbereiche.

In Fig. 3c ist ein Gestrickstück 14 dargestellt, bei dem der Musterfaden ebenfalls über die gesamte Maschenreihe eingelegt wurde, wobei jedoch durch Variation der Abstände der Nadeln pro Maschenreihe, in dem nicht mit dem Musterfaden gestrickt wird, die unterschiedlichen Effekte der Bereiche 110 - 140 erzielt werden.

## Patentansprüche

1. Flachstrickmaschine mit mindestens einem Strickschloss, das mindestens ein einsystemiges Filigran-Strickschloss (100) zur Herstellung von aus wenigstens einem Bindefaden (B) und wenigstens einem Musterfaden (M) gebildeten Gestricken (11 - 14), insbesondere Filigrangestricken aufweist, wobei der wenigstens eine Bindefaden (B) und der wenigstens eine Musterfaden (M) durch separate, in Strickrichtung (SR) nacheinander angeordnete Fadenführer (FB, FM) zuführbar sind, **dadurch gekennzeichnet, dass** das Filigran-Strickschloss (100) zwei in Strickrichtung nacheinander angeordnete Auswahlstellen (A1, A2) aufweist, wobei Zwischenschieber (SZ) an der ersten Auswahlstelle (A1) in eine erste Position (2) gebracht werden, wenn erste Nadeln (SN1) zur Bildung von Maschen mit dem wenigstens einen Bindefaden (B) und dem wenigstens einen Musterfaden (M) ausgewählt werden sollen, und an der zweiten Auswahlstelle (A2) in eine zweite Position (1) gebracht werden, wenn zweite Nadeln (SN2) zur Bildung von Maschen nur mit dem wenigstens einen Bindefaden (B) ausgewählt werden sollen, und dass das Filigran-Strickschloss (100) mit zwei unterschiedlichen Abzugskurven (K1, K2) für die ersten und zweiten Nadeln (SN1, SN2) versehen ist, wobei die erste Abzugskurve (K1) die ersten Nadeln (SN1) in eine erste und in eine zweite Fadeneinlegeposition (EB, EM) abzieht und die zweite Abzugskurve (K2) die zweiten Nadeln (SN2) nur in die erste Fadeneinlegeposition (EB) abzieht.

2. Flachstrickmaschine nach Anspruch 1, **dadurch gekennzeichnet, dass** das Filigran-Strickschloss (100) ein verstellbares Schlossteil (30) aufweist, mit dem die ersten Nadeln (SN1) in die erste Abzugskurve (K1) und die zweiten Nadeln (SN2) in die zweite Abzugskurve (K2) leitbar sind.

3. Flachstrickmaschine nach Anspruch 2, **dadurch gekennzeichnet, dass** das verstellbare Schlossteil (30) ein Drückerschlossteil ist.

4. Flachstrickmaschine nach einem der vorhergehenden Ansprüche, **dadurch gekennzeichnet, dass** die erste Abzugskurve (K1) die ersten Nadeln (SN1) länger in einer Fadeneinlagehöhe hält als die in der zweiten Abzugskurve (K2) geführten zweiten Nadeln (SN2).

5. Flachstrickmaschine nach einem der vorhergehenden Ansprüche, **dadurch gekennzeichnet, dass** ein Begrenzungsschlossteil (20) vorgesehen ist und die erste Abzugskurve (K1) oberhalb des Begrenzungsschlossteils (20) und die zweite Abzugskurve (K2) unterhalb des Begrenzungsschlossteils (20) verläuft.

6. Flachstrickmaschine nach einem der vorhergehenden Ansprüche, **dadurch gekennzeichnet, dass** die erste und die zweite Abzugskurve (K1, K2) abschnittsweise identisch sind.

7. Flachstrickmaschine nach einem der vorhergehenden Ansprüche, **dadurch gekennzeichnet, dass** mehr als zwei Fadenführer (FB, FM) zur Zuführung des mindestens einen Bindefadens (B) und des mindestens einen Musterfadens (M) vorgesehen sind.

8. Flachstrickmaschine nach einem der vorhergehenden Ansprüche, **dadurch gekennzeichnet, dass** die Fadenführer (FB, FM) durch einen Schlitten der Flachstrickmaschine angetriebene Fadenführer und/oder autark angetriebene Fadenführer sind.

9. Flachstrickmaschine nach einem der vorhergehenden Ansprüche, **dadurch gekennzeichnet, dass** sie mehrere Filigran-Strickschlösser (100) aufweist.

10. Verfahren zur Herstellung eines Gestricks, insbesondere eines Filigrangestricks, auf einer Flachstrickmaschine mit mindestens einem Strickschloss, das mindestens ein einsystemiges Filigran-Strickschloss (100) zur Herstellung von aus wenigstens einem Bindefaden (B) und wenigstens einem Musterfaden (M) gebildeten Gestricken (11 - 14) aufweist, wobei der wenigstens eine Bindefaden (B) und der wenigstens eine Musterfaden (M) durch separate, in Strickrichtung (SR) nacheinander angeordnete Fadenführer (FB, FM) zugeführt werden, wobei zur Bildung von Maschen mit dem wenigstens einen Bindefaden (B) und dem wenigstens einen Musterfaden (M) erste Nadeln (SN1) durch an einer ersten Auswahlstelle (A1) des Filigran-Strickschlosses (100) in eine erste Position (2) gebrachte Zwischenschieber (SZ) ausgewählt und ausgetrieben werden und die ersten Nadeln (SN1) anschließend auf einer ersten Abzugskurve (K1) bis zu einer Fadeneinlagehöhe abgezogen werden, auf der sie solange gehalten werden, dass zunächst der Bindefaden (B) von einem ersten Fadenführer (FB) und dann der Musterfaden (M) von einem zweiten Fadenführer (FM) in ihre Nadelhaken eingelegt werden können, bevor die ersten Nadeln (SN1) vollständig abgezogen werden, und dass zur Bildung von Maschen nur mit dem oder den Bindefäden (B) zweite Nadeln (SN2) durch an einer zweiten, der ersten Auswahlstelle nachgeordneten, Auswahlstelle (A2) desselben Filigran-Strickschlosses (100) in eine zweite Position (1) gebrachte Zwischenschieber (SZ) ausgewählt und ausgetrieben werden, die dann auf einer zweiten Abzugskurve (K2) bis zur Fadeneinlagehöhe abgezogen werden, auf der sie nur solange gehalten werden, dass wenigstens der Bindefaden (B) von dem ersten Fadenführer (FB) in ihre Nadelhaken eingelegt werden kann und dann weiter abgezogen werden, bevor sie den zweiten Fadenführer (FM) mit dem Musterfaden (M) erreichen.

11. Verfahren nach Anspruch 10, **dadurch gekennzeichnet, dass** mit den Zwischenschiebern (SZ) in der ersten Position (2) und mit einem Drückerschlossteil (30) die an der ersten Auswahlstelle (A1) ausgewählten ersten Nadeln (SN1) um eine halbe Nadelfußhöhe aus dem Filigran-Strickschloss (100) herausgedrückt und dadurch in die erste Abzugskurve (K1) geleitet werden.

12. Verfahren nach einem der Ansprüche 10 oder 11, **dadurch gekennzeichnet, dass** die ersten und zweiten Nadeln (SN1, SN2) soweit ausgetrieben werden, dass bereits in den ersten und zweiten Nadeln (SN1, SN2) befindliche Maschen hinter eine geöffnete Nadelzunge der Nadeln (SN1, SN2) gleiten.

13. Verfahren nach einem der Ansprüche 10 bis 12, **dadurch gekennzeichnet, dass** die ersten und zweiten Nadeln (SN1, SN2) soweit abgezogen werden, dass die durch diese Nadeln (SN1, SN2) zuvor gebildeten Maschen abgeschlagen werden.

14. Verfahren nach einem der Ansprüche 10 bis 13, **dadurch gekennzeichnet, dass** zur Bildung des Gestricks (11 - 14) Binde- und Musterfäden (B, M) eingesetzt werden, die in Material, Farbe oder Dicke unterschiedlich oder identisch sind.

## Claims

1. Flat knitting machine comprising at least one cam assembly which has at least one single-system filigree cam assembly (100) for producing knitted fabrics (11-14) formed from at least one binding thread (B) and at least one pattern thread (M), in particular filigree knitted fabrics, the at least one binding thread (B) and the at least one pattern thread (M) being able to be fed in by separate thread guides (FB, FM) arranged one after the other in the knitting direction (SR), **characterized in that** the filigree cam assembly (100) has two selection points (A1, A2) arranged one after the other in the knitting direction, intermediate sliders (SZ) being brought into a first position (2) at the first selection point (A1) when first needles (SN1) for forming stitches with the at least one binding thread (B) and the at least one pattern thread (M) are to be selected, and being brought into a second position (1) at the second selection point (A2) when second needles (SN2) for forming stitches with only the at least one binding thread (B) are to be selected, and **in that** the filigree cam assembly (100) is provided with two different withdrawal curves (K1, K2) for the first and second needles (SN1, SN2), the first withdrawal curve (K1) withdrawing the first needles (SN1) into a first and a second thread insertion position (EB, EM) and the second withdrawal curve (K2) withdrawing the second needles (SN2) only into the first thread insertion position (EB).

2. Flat knitting machine according to claim 1, **characterized in that** the filigree cam assembly (100) has an adjustable cam part (30) by means of which the first needles (SN1) can be guided in the first withdrawal curve (K1) and the second needles (SN2) can be guided in the second withdrawal curve (K2).

3. Flat knitting machine according to claim 2, **characterized in that** the adjustable cam part (30) is a presser cam part.

4. Flat knitting machine according to any of the preceding claims, **characterized in that** the first withdrawal curve (K1) holds the first needles (SN1) longer at a thread insertion height than the second needles (SN2) guided in the second withdrawal curve (K2).

5. Flat knitting machine according to any of the preceding claims, **characterized in that** a limiting cam part (20) is provided and the first withdrawal curve (K1) extends above the limiting cam (20) and the second withdrawal (K2) extends below the limiting cam (20).

6. Flat knitting machine according to any of the preceding claims, **characterized in that** the first and second withdrawal curves (K1, K2) are identical in portions.

7. Flat knitting machine according to any of the preceding claims, **characterized in that** more than two thread guides (FB, FM) are provided for feeding in the at least one binding thread (B) and the at least one pattern thread (M).

8. Flat knitting machine according to any of the preceding claims, **characterized in that** the thread guides (FB, FM) are thread guides driven by a carriage of the flat knitting machine and/or independently driven thread guides.

9. Flat knitting machine according to any of the preceding claims, **characterized in that** it has a plurality of filigree cam assemblies (100).

10. Method for producing a knitted fabric, in particular a filigree knitted fabric, on a flat knitting machine comprising at least one cam assembly which has at least one single-system filigree cam assembly (100) for producing knitted fabrics (11-14) formed from at least one binding thread (B) and at least one pattern thread (M), wherein the at least one binding thread (B) and the at least one pattern thread (M) are fed in by separate thread guides (FB, FM) arranged one after the other in the knitting direction (SR), wherein, in order to form stitches with the at least one binding thread (B) and the at least one pattern thread (M), first needles (SN1) are selected and driven out by intermediate slides (SZ) brought into a first position (2) at a first selection point (A1) of the filigree cam assembly (100), and the first needles (SN1) are then withdrawn on a first withdrawal curve (K1) as far as a thread insertion height at which they are held until first the binding thread (B), by means of a first thread guide (FB), and then the pattern thread (M), by means of a second thread guide (FM), can be inserted into their needle hooks before the first needles (SN1) are completely withdrawn, and wherein, in order to form stitches only with the binding thread(s) (B), second needles (SN2) are selected and driven out by intermediate slides (SZ) brought into a second position (1) at a second selection point (A2), downstream of the first selection point, of the same filigree cam assembly (100), which second needles are then withdrawn on a second withdrawal curve (K2) as far as the thread insertion height, at which they are only held until at least the binding thread (B) can be inserted into their needle hooks by means of the first thread guide (FB) and then withdrawn again before they reach the second thread guide (FM) with the pattern thread (M).

11. Method according to claim 10, **characterized in that** the first needles (SN1) selected at the first selection point (A1) are pushed out of the filigree cam assembly (100) by half a needle foot height by means of the intermediate slides (SZ) in the first position (2) and by means of a presser cam part (30) and are thereby guided in the first withdrawal curve (K1).

12. Method according to either claim 10 or claim 11, **characterized in that** the first and second needles (SN1, SN2) are driven out so far that the stitches already in the first and second needles (SN1, SN2) slide behind an open needle latch of the needles (SN1, SN2).

13. Method according to any of claims 10 to 12, **characterized in that** the first and second needles (SN1, SN2) are withdrawn to such an extent that the stitches previously formed by these needles (SN1, SN2) are knocked off.

14. Method according to any of claims 10 to 13, **characterized in that** binding and pattern threads (B, M) which are different or identical in terms of material, color or thickness are used to form the knitted fabric (11-14).

## Revendications

1. Métier à tricoter rectiligne comportant au moins une came de tricotage, laquelle comporte au moins une came de tricotage en filigrane (100) à système unique destinée à la fabrication des tissus tricotés (11-14) formés par au moins un fil de liage (B) et au moins un fil de motif (M), en particulier des tissus tricotés en filigrane, dans lequel l'au moins un fil de liage (B) et l'au moins un fil de motif (M) peuvent être introduits par des guide-fils (FB, FM) séparés disposés l'un après l'autre dans le sens de tricotage (SR), **caractérisé en ce que** la came de tricotage en filigrane (100) comporte deux points de sélection (A1, A2) disposés l'un après l'autre dans le sens de tricotage, dans lequel des coulisseaux intermédiaires (SZ) sont amenés dans une première position (2) au niveau du premier point de sélection (A1) lorsque des premières aiguilles (SN1) destinées à la formation des mailles avec l'au moins un fil de liage (B) et l'au moins un fil de motif (M) doivent être sélectionnées, et sont amenés dans une seconde position (1) au niveau du second point de sélection (A2) lorsque des secondes aiguilles (SN2) destinées à la formation des mailles seulement avec l'au moins un fil de liage (B) doivent être sélectionnées, et **en ce que** la came de tricotage en filigrane (100) est pourvue de deux courbures de retrait (K1, K2) différentes pour les premières et secondes aiguilles (SN1, SN2), dans lequel la première courbure de retrait (K1) retire les premières aiguilles (SN1) dans une première et dans une seconde position d'insertion de fil (EB, EM) et la seconde courbure de retrait (K2) retire les secondes aiguilles (SN2) seulement dans la première position d'insertion de fil (EB).

2. Métier à tricoter rectiligne selon la revendication 1, **caractérisé en ce que** la came de tricotage en filigrane (100) comporte une partie de came (30) réglable avec laquelle les premières aiguilles (SN1) peuvent être guidées dans la première courbure de retrait (K1) et les secondes aiguilles (SN2) peuvent être guidées dans la seconde courbure de retrait (K2).

3. Métier à tricoter rectiligne selon la revendication 2, **caractérisé en ce que** la partie de came (30) réglable est une partie de came de poussoir.

4. Métier à tricoter rectiligne selon l'une quelconque des revendications précédentes, **caractérisé en ce que** la première courbure de retrait (K1) maintient les premières aiguilles (SN1) plus longtemps à une hauteur d'insertion de fil que les secondes aiguilles (SN2) guidées dans la seconde courbure de retrait (K2).

5. Métier à tricoter rectiligne selon l'une quelconque des revendications précédentes, **caractérisé en ce qu'**une partie de came de limitation (20) est prévue et la première courbure de retrait (K1) s'étend au-dessus de la partie de came de limitation (20) et la seconde courbure de retrait (K2) s'étend en dessous de la partie de came de limitation (20).

6. Métier à tricoter rectiligne selon l'une quelconque des revendications précédentes, **caractérisé en ce que** la première et la seconde courbure de retrait (K1, K2) sont identiques dans certaines zones.

7. Métier à tricoter rectiligne selon l'une quelconque des revendications précédentes, **caractérisé en ce que** plus de deux guide-fils (FB, FM) sont destinés à l'introduction de l'au moins un fil de liage (B) et de l'au moins un fil de motif (M).

8. Métier à tricoter rectiligne selon l'une quelconque des revendications précédentes, **caractérisé en ce que** les guide-fils (FB, FM) sont des guide-fils entraînés par un chariot du métier à tricoter rectiligne et/ou des guide-fils entraînés de manière autonome.

9. Métier à tricoter rectiligne selon l'une quelconque des revendications précédentes, **caractérisé en ce qu'**il comporte plusieurs cames de tricotage en filigrane (100).

10. Procédé de fabrication d'un tissu tricoté, en particulier d'un tissu tricoté en filigrane, sur un métier à tricoter rectiligne comportant au moins une came de tricotage, laquelle comporte au moins une came de tricotage en filigrane (100) à système unique destinée à la fabrication des tissus tricotés (11-14) formés par au moins un fil de liage (B) et au moins un fil de motif (M), dans lequel l'au moins un fil de liage (B) et l'au moins un fil de motif (M) sont introduits par des guide-fils (FB, FM) séparés disposés l'un après l'autre dans le sens de tricotage (SR), dans lequel, pour former des mailles avec l'au moins un fil de liage (B) et l'au moins un fil de motif (M), des premières aiguilles (SN1) étant sélectionnées et extraites par des coulisseaux intermédiaires (SZ) amenés dans une première position (2) au niveau d'un premier point de sélection (A1) de la came de tricotage en filigrane (100), et les premières aiguilles (SN1) sont ensuite retirées d'une première courbure de retrait (K1) jusqu'à une hauteur d'insertion de fil à laquelle elles ne sont maintenues que jusqu'à ce que d'abord le fil de liage (B), par un premier guide-fil (FB), puis le fil de motif (M), par un second guide-fil (FM), puissent être insérés dans leurs crochets d'aiguille, avant que les premières aiguilles (SN1) ne soient complètement retirées, et que, pour former de mailles seulement avec l'au moins un fil de liage (B), des secondes aiguilles (SN2) sont sélectionnées et extraites au moyen d'un coulisseau intermédiaire (SZ) amené dans une seconde position (1) à un second point de sélection (A2), placé en aval du premier point de sélection, de la même came de tricotage en filigrane (100), lesdites secondes aiguilles sont ensuite retirées d'une seconde courbure de retrait (K2) jusqu'à une hauteur d'insertion de fil à laquelle elles ne sont maintenues que jusqu'à ce qu'au moins le fil de liage (B) puisse être inséré dans son crochet d'aiguille par le premier guide-fil (FB), puis ensuite retirées avant qu'elles n'atteignent le second guide-fil (FM) avec le fil de motif (M).

11. Procédé selon la revendication 10, **caractérisé en ce que**, avec les coulisseaux intermédiaires (SZ) dans la première position (2) et avec une partie de came de poussoir (30), les premières aiguilles (SN1) sélectionnées au niveau du premier point de sélection (A1) sont poussées hors de la came de tricotage en filigrane (100) d'une moitié d'hauteur de pied d'aiguille et sont ainsi amenées dans la première courbure de retrait (K1).

12. Procédé selon l'une des revendications 10 ou 11, **caractérisé en ce que** les premières et secondes aiguilles (SN1, SN2) sont extraites jusqu'à ce que les mailles déjà présentes dans les premières et secondes aiguilles (SN1, SN2) coulissent derrière une languette d'aiguille ouverte des aiguilles (SN1, SN2).

13. Procédé selon l'une quelconque des revendications 10 à 12, **caractérisé en ce que** les premières et secondes aiguilles (SN1, SN2) sont retirées jusqu'à ce que les mailles précédemment formées par ces aiguilles (SN1, SN2) soient coupées.

14. Procédé selon l'une quelconque des revendications 10 à 13, **caractérisé en ce que**, pour former le tissu tricoté (11-14), des fils de liage et des fils de motif (B, M), différents ou identiques en matière, couleur ou épaisseur, sont utilisés.
